# EUROPÄISCHE PATENTSCHRIFT

(11) **EP 1 859 170 B1**
(45) Veröffentlichungstag und Bekanntmachung des Hinweises auf die Patenterteilung: **15.05.2013**
(21) Anmeldenummer: 06722634.0
(22) Anmeldetag: 16.03.2006
(51) Int. Cl.: F04C 3/08, F04C 15/00

(54) **DREHKOLBENMASCHINE**
ROTARY PISTON MACHINE
MACHINE A PISTON ROTATIF

(30) Priorität: 16.03.2005 DE 102005012511
(43) Veröffentlichungstag der Anmeldung: 28.11.2007
(73) Patentinhaber: Robert Bosch GmbH, 70442 Stuttgart (DE)
(72) Erfinder: ARNOLD, Felix, 69239 Neckarsteinach (DE)
(86) Internationale Anmeldenummer: PCT/DE2006/000478
(87) Internationale Veröffentlichungsnummer: WO 2006/097092

(56) Entgegenhaltungen:
- WO-A-2005/024236
- WO-A-2005/024237
- WO-A-2005/116403
- DE-A1- 10 335 939
- US-A- 5 145 348
- US-A- 5 425 625

## Beschreibung

### Stand der Technik

Die Erfindung geht aus von einer Drehkolbenmaschine nach der Gattung des Hauptanspruches. Eine solche Drehkolbenmaschine mit stirnseitiger Verzahnung eines Antriebsteils und eines Abtriebsteils und zwischen den Zähnen sich befindlichen Arbeitsräumen, die sich während des Rotierens vergrößern und verkleinern, wodurch die Förderwirkung des Mediums erzeugt wird, ist mehrfach schon vorgeschlagen worden. Bei einem solchen älteren Vorschlag (DE 103 35 939 A1) sind zur Verringerung von Spaltverlusten zwischen den Rotoren diese in axialer und radialer Richtung frei verschiebbar, wobei derartige Spaltverluste sowohl Fertigungsbedingt sein können aber auch Folge von Erschütterungen einer solchen Drehkolbenmaschine während des Betriebs und dadurch gegebenes ungewünschtes Ändern der Lage der Rotoren in ihrer Anordnung. Insofern ist auch der dort vorgeschlagene zusätzliche Anpressdruck vom Druck des Fluidstromes her wenig hilfreich.

Bei einem anderen die Gattung des Hauptanspruchs betreffenden Vorschlag (WO 2005/024236 A1) sind die Rotoren sowohl als der Läufer des Elektromotors auf einer feststehenden Achse angeordnet, was natürlich auf Kosten der Justierbarkeit geht, so dass auch das Anordnen in einer Grundeinstellung nicht möglich ist. Nicht zuletzt ist auch nur das Antriebsteil der Rotoren axial auf der Achse verschiebbar, was natürlich auch die Einstellmöglichkeit entsprechend einschränkt.

Bei wieder einem anderen Vorschlag an einer gattungsgemäßen Pumpe (WO 2005/024237 A1) ist das Abtriebsteil in Richtung Antriebsteil belastet, um dadurch die für den Einsatz als Zuführpumpe von Benzineinspritzanlagen gewünschte Baueinheit zwischen Motorgehäuse und Maschinengehäuse zu erzielen. Durch eine in Richtung des Antriebsteils vorgesehene Belastung des Abtriebsteils kann zwar das axiale Spiel verringert werden aber eine Grundeinstellung oder eine entsprechende Flexibilität zum Justieren der Pumpe ist nicht gegeben.

Bei einer gattungsgemäßen Drehkolbenmaschine (WO 2005/116403 A1) ist zusätzlich vorgeschlagen worden, über Gleitlager der Rotoren diese axial verschieben zu können, um dadurch auch die gewünschte Leistung der Maschine zu ändern. Außerdem geht es bei dieser Maschine nicht um Bodenlager sondern um spezielle Gleitlager der Rotoren.

Bei einer anderen elektrisch angetriebenen Pumpe (US PS 5145348) handelt es sich um eine Innenzahnradpumpe die sowohl von dem erzielbaren Wirkungsgrad als auch in Bezug auf die der Antriebskraft entsprechenden Leistung von der gattungsgemäßen Maschine stark abweicht.

Bei einer anderen bekannten elektrisch angetriebenen Pumpe (US PS 5425625) handelt es sich ebenfalls um eine Innenzahnradpumpe mit völlig anderem Aufbau als der der gattungsgemäßen Pumpe.

### Zugrundeliegende Aufgabe

Der Erfindung liegt die Aufgabe zugrunde eine Drehkolbenmaschine der gattungsgemäßen Art so zu verbessern, dass sie besonders günstig herstellbar ist, eine Grundeinstellung ermöglicht und ein Festklemmen der Rotoren auch bei Erschüttungen im Betrieb vermieden wird.

### Die Erfindung und ihre Vorteile

Die erfindungsgemäße Drehkolbenmaschine wird durch den Hauptanspruch definiert.

Die Erfindung weist dafür die in der zugrundeliegenden Aufgabe genannten Vorteile auf. Je nach Art der Festlegung der Bodenlager in Kombination damit, dass Antriebsteil und Abtriebsteil innerhalb des Maschinengehäuses angeordnet und durch die Bodenlager eingeschlossen sind, kann einerseits eine nachträgliche Justierung des Spiels vorgenommen werden, bis hin zu einer Grundeinstellung, und es kann andererseits ein nachträgliches ungewünschtes Festklemmen der Laufteile unterbunden werden, auch weil eine Baueinheit zwischen Bodenlager und Maschinengehäuse besteht. Es verbleibt also ein erforderliches axiales Spiel.

Nach einer vorteilhaften Ausgestaltung der Erfindung weist für einen günstigen Lauf der Rotoren das Antriebsteil und/oder Abtriebsteil auf der dem Pumpenraum abgewandten Seite einen Laufzapfen auf, und das Bodenlager weist eine ringförmig ausgebildete zentrale Lagerbohrung zur Aufnahme des Laufzapfens auf.

Ein Ausführungsbeispiel des Gegenstandes der Erfindung ist in der Zeichnung dargestellt und im folgenden näher beschrieben.

Es zeigen:
- Fig. 1: eine Kraftstoffförderpumpe mit erfindungsgemäßer Drehkolbenmaschine im Längsschnitt entsprechend dem Pfeil I in Figur 2;
- Fig. 2: einen Längsschnitt durch diese Förderpumpe entsprechend der Linie II-II in Figur 1
- Fig. 3: eine Mitnahmekupplung der Förderpumpe im Längsschnitt und in vergrößertem Maßstab und
- Fig. 4: die Axialansicht dieser Mitnahmekupplung entsprechend dem Pfeil III in Figur 3.

### Beschreibung des Ausführungsbeispiels

Die dargestellte Kraftstoffförderpumpe weist eine Drehkolbenpumpe 1 und einen diese antreibenden Elektromotor 2 auf, welche in einem Motorgehäuse 3 und einem daran befestigten Gehäusedeckel 4 angeordnet sind. Hierbei ist besonders der Elektromotor stark vereinfacht dargestellt mit einem Läufer 5 und einem Magnetring 6, sowie einem axialen Verschlussteil 7 des Motorgehäuses 3, welches mit diesem verbunden und zu diesem hin abgedichtet ist. Außerdem ist an diesem Verschlussteil 7 eine Drehlagerung 8 des Läufers 5 vorgesehen. Vorzugsweise ist der Elektromotor 5, 6 zu dessen Kühlung vom Kraftstoff innerhalb des Motorgehäuses 3 umströmt.

Das zweite Drehlager des Läufers 5 ist an seinem Wellenende 9 in einer Lagerbohrung 10 eines Bodenlagers 11 vorgesehen, welches in eine entsprechende Öffnung an der Stirnseite eines Maschinengehäuses 12 der Drehkolbenpumpe 1 angeordnet ist und an dem sich ein stirnseitig verzahntes Antriebsteil 13 der Pumpe auf der dem Motor zugewandten Seiten axial abstützen kann. Dieses Maschinengehäuse 12 ist in einem Pumpengehäuse 14 angeordnet, das zum Motorgehäuse 3 hin abgedichtet und teilweise in diesem und teilweise innerhalb des Gehäusedeckels 4 angeordnet ist. Das Wellenende 9 ragt in eine Lagerbohrung 15 größeren Durchmessers, welche koaxial zur Lagerbohrung 10 verläuft und in welcher ein in sie tauchender Laufzapfen 16 des Antriebsteils 13 drehbar gelagert ist.

In der Lagerbohrung 15 ist zwischen dem Wellenende 9 des Elektromotors 2 und dem Laufzapfen 16 des Antriebsteils 13 eine Mitnahmekupplung 17 angeordnet, wie sie in vergrößertem Maßstab in den Figuren 3 und 4 dargestellt ist. Da sowohl das Wellenende 9 im Bodenlager 11 gelagert ist, als auch das Antriebsteil 13 mit seinem Laufzapfen 16, soll diese Mitnahmekupplung 17 einen gewissen Spielausgleich bewirken und zwar sowohl in Längs- als auch in Querrichtung. Das Bodenlager 11 ist nämlich als Festlager ausgebildet und zwischen dem Maschinengehäuse 12, dem Pumpengehäuse 14, bzw. dem Magnetring 6 starr angeordnet.

In dem Maschinengehäuse 12 arbeiten zwei Pumprotoren, nämlich außer dem Antriebsteil 13 ein Abtriebsteil 18. Das Antriebsteil 13 wird durch das Wellenende 9 des Elektromotors 2 und die Mitnahmekupplung 17 angetrieben und überträgt seine Drehbewegung durch zahnschlüssige Mitnahme auf das Abtriebsteil 18. Auf den Stirnseiten des Antriebsteils 13 und des Abtriebsteils 18 sind hierfür zykloide Verzahnungen vorgesehen, die entsprechende einander zugewandte Arbeitsflächen aufweisen. Hierdurch werden zwischen diesen Arbeitsflächen und der Innenwand des Maschinengehäuses 12 Pumparbeitsräume 19 gebildet, wie in Figur 2 gezeigt.

Wie aus Figur 3 und 4 ersichtlich weist die Mitnahmekupplung 17 ein Ringteil 20 auf, mit einer sechseckigen Innenausnehmung 21, in welche ein entsprechend sechseckig gestalteter Endabschnitt des Wellenendes 9 des Elektromotors 2 für eine gewünschte Drehschlüssigkeit gesteckt wird und an dem stirnseitig vier Steckzapfen 23 angeordnet sind, welche in entsprechende stirnseitig am Laufzapfen 16 angeordnete Öffnungen gesteckt sind.

Eine Stirnseitenöffnung des Maschinengehäuses 12 ist abtriebsseitig durch ein Bodenlager 22 verschlossen, welches gleichachsig zum Abtriebsteil 18 angeordnet ist. In diesem Bodenlager 22 ist eine Lagerbohrung 24 angeordnet, in welcher über einen Laufzapfen 25 des Abtriebsteils 18 dieses gelagert ist. Wie aus Figur 1 und 2 nicht erkennbar ist, werden zudem das Antriebsteil 13 und das Abtriebsteil 18 in Richtung gegeneinander durch den hydraulischen Förderdruck belastet, in dem zwischen dem Pumpenraum druckseitig und den einander abgewandten Seiten der Triebteile 13, 18 über Bohrungen oder Kanäle eine Verbindung besteht. Hierbei stützt sich das Abtriebsteil 18 mit einer sphärischen Erhebung 26 an einer entsprechenden sphärischen Ausnehmung 27 des Antriebsteils 13 ab.

Das Pumpengehäuse 14 kann, wie in Figur 1 und 2 dargestellt, in besonderen Fällen topfförmig ausgebildet sein, mit einem entsprechend schräg zur Antriebsachse, jedoch im rechten Winkel zur Achse des Abtriebsteils 18, verlaufenden Boden 28, auf dem das Bodenlager 22 des Abtriebsteils 18 aufliegt und sich abstützt. Hierdurch ist vorteilhafterweise eine zusätzliche konstruktive Abkopplung der Pumpenseite von der Antriebsseite gegeben, was besonders beim Service von Bedeutung sein kann.

### Bezugszahlenliste

| | |
|---|---|
| 1 | Drehkolbenpumpe |
| 2 | Elektromotor |
| 3 | Motorgehäuse |
| 4 | Gehäusedeckel |
| 5 | Läufer |
| 6 | Magnetring |
| 7 | Verschlussteil |
| 8 | Drehlagerung |
| 9 | Wellenende |
| 10 | Lagerbohrung |
| 11 | Bodenlager |
| 12 | Maschinengehäuse |
| 13 | Antriebsteil |
| 14 | Pumpengehäuse |
| 15 | Lagerbohrung |
| 16 | Laufzapfen (von 13) |
| 17 | Mitnahmekupplung |
| 18 | Abtriebsteil |
| 19 | Pumparbeitsräume |
| 20 | Ringteil |
| 21 | Innenausnehmung |
| 22 | Bodenlager |
| 23 | Steckzapfen |
| 24 | Lagerbohrung |
| 25 | Laufzapfen |
| 26 | Erhebung an 18 |
| 27 | Ausnehmung an 13 |
| 28 | Boden |

## Patentansprüche

1. Drehkolbenmaschine (1)
- mit mindestens zwei aus Antriebsteil (13) und Abtriebsteil (18) zusammenwirkenden Rotoren, die durch stirnseitige Verzahnung Arbeitsräume (19) begrenzen und deren jeweiligen Verdrehachsen einen bestimmten Winkel zueinander einschließen,
- mit einem das Antriebsteil (13) und das Abtriebsteil (18) aufnehmenden Maschinengehäuse (12),
- mit einem Saugkanal und einem Druckkanal, welche beim Laufen der Rotoren intermittierend mit den Arbeitsräumen (19) verbindbar sind und
- mit in einem Motorgehäuse (3) angeordneten Elektromotor für den Antrieb (2) des Antriebsteils (13),
- wobei das Maschinengehäuse (12) und das Motorgehäuse (3) miteinander verbunden sind,
- mit einer Spiel aufweisenden Drehlagerung (11,22) von Antriebsteil (13) und Abtriebsteil (18) in Bezug auf das Maschinengehäuse (12) und/oder in Richtung des anderen Teils, wobei
- das Antriebsteil (13) und /oder das Abtriebsteil (18) in Richtung des anderen Teils mit Spiel gelagert ist,
- das Antriebsteil (13) und /oder das Abtriebsteil (18) für die Drehlagerung in einem seine axiale Winkellage bestimmenden und ein axiales Spiel zulassenden, mit dem Maschinengehäuse (12) zu einer Baueinheit verbundenen Bodenlager (11, 22) angeordnet ist,
**dadurch gekennzeichnet, dass**
das Bodenlager (11, 22) zu seiner Festlegung im Maschinengehäuse (12) mit seinem radialen Randbereich in eine entsprechende stirnseitige Öffnung des Maschinengehäuses (12) eingeschraubt, eingeklebt oder eingepresst ist, wobei das Maschinengehäuse (12) als Einheit ausgebildet in ein Pumpengehäuse (14) eingelassen ist, welches auf der dem Elektromotor (2) abgewandten Stirnseite verschlossen ist und wobei das Pumpengehäuse (14) topfförmig ausgebildet ist, mit einem schräg zu seiner Mittelachse verlaufenden Boden (28) zur Auflage des Bodenlagers (22) des Abtriebsteils (18).

2. Drehkolbenmaschine nach Anspruch 1 oder 2, **dadurch gekennzeichnet, dass** das Antriebsteil (13) und/ oder Abtriebsteil (18) auf der dem Pumpraum (19) abgewandten Seite einen Laufzapfen (16, 25) aufweist und dass das Bodenlager (11, 22) ringförmig ausgebildet eine zentrale Lagerbohrung (15, 24) aufweist zur Aufnahme des Laufzapfens (16, 25).

## Claims

1. Rotary piston machine (1)
- with at least two rotors which cooperate by virtue of a driving part (13) and a driven part (18) and which delimit working spaces (19) by end-face toothing and the respective axes of rotation of which form a specific angle with one another,
- with a machine housing (12) receiving the driving part (13) and the driven part (18),
- with a suction duct and a delivery duct which are connectable intermittently to the working spaces (19) during the running of the rotors, and
- with an electric motor, arranged in a motor housing (3), for the drive (2) of the driving part (13),
- the machine housing (12) and the motor housing (3) being connected to one another,
- with a play-possessing rotary mounting (11, 22) of the driving part (13) and the driven part (18) with respect to the machine housing (12) and/or in the direction of the other part,
- the driving part (13) and/or the driven part (18) being mounted with play in the direction of the other part,
- the driving part (13) and/or the driven part (18) for the rotary mounting being arranged in a bottom bearing (11, 22) which determines their or its axial angular position and allows axial play and which is connected to the machine housing (12) to form a structural unit,
**characterized in that**
the bottom bearing (11, 22), in order to be secured in the machine housing (12), is screwed, glued or pressed with its radial marginal region into a corresponding end-face orifice of the machine housing (12), the machine housing (12), designed as a unit, being introduced into a pump housing (14) which is closed on the end face facing away from the electric motor (2), and the pump housing (14) being of pot-shaped design with a bottom (28), running obliquely with respect to its mid-axis, for supporting the bottom bearing (22) of the driven part (18).

2. Rotary piston machine according to Claim 1, **characterized in that** the driving part (13) and/or the driven part (18) have/has a running journal (16, 25) on the side facing away from the pumping space (19), and **in that** the bottom bearing (11, 22), designed in the form of a ring, has a central bearing bore (15, 24) for receiving the running journal (16, 25).

## Revendications

1. Machine à piston rotatif (1),
- avec au moins deux rotors coopérants, constitués d'une partie d'entraînement (13) et d'une partie de sortie (18), qui, par une denture frontale, limitent des espaces de travail (19) et dont les axes de rotation respectifs forment l'un avec l'autre un angle déterminé,
- avec un boîtier de machine (12) recevant la partie d'entraînement (13) et la partie de sortie (18),
- avec un canal d'aspiration et un canal de pression, qui, lorsque les rotors tournent, peuvent être connectés de manière intermittente aux espaces de travail (19) et
- avec un moteur électrique disposé dans boîtier de moteur (3) pour l'entraînement (2) de la partie d'entraînement (13),
- le boîtier de machine (12) et le boîtier de moteur (3) étant connectés l'un à l'autre,
- avec un support sur palier rotatif (11, 22) présentant un jeu, de la partie d'entraînement (13) et de la partie de sortie (18), par rapport au boîtier de machine (12) et/ou dans la direction de l'autre partie,
- la partie d'entraînement (13) et/ou la partie de sortie (18) étant montées avec jeu dans la direction de l'autre partie,
- la partie d'entraînement (13) et/ou la partie de sortie (18) étant disposées, pour le support sur palier rotatif, dans un palier de fond (11, 22) déterminant sa position angulaire axiale et permettant un jeu axial, connecté au boîtier de machine (12) pour former une unité structurelle,
**caractérisée en ce que**
le palier de fond (11, 22) est vissé, collé ou pressé avec sa région de bord radiale dans une ouverture frontale correspondante du boîtier de machine (12) en vue de sa fixation dans le boîtier de machine (12), le boîtier de machine (12), réalisé sous forme d'unité, étant incorporé dans un boîtier de pompe (14) qui est fermé du côté frontal opposé au moteur électrique (2) et le boîtier de pompe (14) étant réalisé en forme de pot, avec un fond (28) s'étendant obliquement par rapport à son axe médian (28), pour l'appui du palier de fond (22) de la partie de sortie (18).

2. Machine à piston rotatif selon la revendication 1, **caractérisée en ce que** la partie d'entraînement (13) et/ou la partie de sortie (18) présentent, du côté opposé à l'espace de pompe (19), un tourillon (16, 25) et **en ce que** le palier de fond (11, 22), réalisé sous forme annulaire, présente un alésage de palier central (15, 24) pour recevoir le tourillon (16, 25).
